# EUROPÄISCHE PATENTSCHRIFT

(11) **EP 0 974 721 B1**
(45) Veröffentlichungstag und Bekanntmachung des Hinweises auf die Patenterteilung: **09.03.2005**
(21) Anmeldenummer: 99890205.0
(22) Anmeldetag: 24.06.1999
(51) Int. Cl.: E05C 9/00, E05B 59/00, E05C 9/02

(54) **Mehrriegelschloss**
Lock with several bolts
Serrure à plusieurs pênes

(30) Priorität: 23.07.1998 AT 127698
(43) Veröffentlichungstag der Anmeldung: 26.01.2000
(73) Patentinhaber: ROTO FRANK EISENWARENFABRIK AKTIENGESELLSCHAFT, 8401 Kalsdorf bei Graz (AT)
(72) Erfinder: Hülble-Königsberger, Wolfgang, 8330 Feldbach (AT); Riznik, Peter, 8430 Tillmitsch (AT); Hötzl, Manfred, 8055 Graz (AT)
(74) Vertreter: Müllner, Erwin, Dr.

(56) Entgegenhaltungen:
- EP-A- 0 378 758
- EP-A- 0 575 701
- EP-A- 0 807 736
- DE-A- 4 110 557

## Beschreibung

Die Erfindung betrifft ein Mehrriegelschloss mit Schlüsselbetätigung und einem Zahnradgetriebe zwischen dem Schließzylinder und einer Verzahnung mindestens einer die Verriegelung betätigenden Schubstange oder eines Schubstangenanschlussstückes, wobei ein Zahnrad, insbesondere das abtreibende Zahnrad, einen Mitnehmer für die Betätigung eines Wechselhebels für das Zurückziehen einer Schlossfalle aufweist und wobei der Wechselhebel fallenseitig drehbar gelagert ist und mit seinem von der Falle abgewandten Ende im Bereich des Mitnehmers liegt und auf der Schubstange oder auf einer mit dieser kinematisch verbundenen Steuerkulisse eine Steuerfläche zur Führung des Wechselhebels in den Drehkreis des Mitnehmers bei Offenstellung der Verriegelung bzw. zum Auslenken aus diesem Drehkreis und somit zur Freistellung gegenüber dem Mitnehmer bei Verschlussstellung der Verriegelung vorgesehen ist, wobei die Steuerkulisse als ein im Schlossgehäuse in Verschieberichtung der Schubstange geführter, mit der Schubstange gekuppelter Schieber ausgebildet ist, der einen in Verschieberichtung der Schubstangen laufenden Steuerschlitz aufweist, in den ein Zapfen des Wechselhebels eingreift und der Steuerschlitz, dessen Länge annähernd dem Verschiebeweg der Schubstangen entspricht, den Wechselhebel kreuzt, wodurch der Steuerschlitz beim Schließen der Verriegelung und damit Vorschieben der Schubstange den Wechselhebel mittels des Zapfens von dem Mitnehmer abhebt und beim Entriegeln und damit Zurückziehen der Schubstange den Wechselhebel in die Bahn des Mitnehmers lenkt.

Bei Mehrriegelverschlüssen mit Zahnradgetrieben wird die Bewegung für die Betätigung des Wechselhebels in zweckmäßiger Weise vom abtreibenden Zahnrad abgeleitet, welches mit der verzahnten Schubstange oder dem verzahnten Schubstangenanschlussschieber in Wirkverbindung steht. Dieses abtreibende Zahnrad ist jedoch gegenüber den Umdrehungen des Schlüssels im Schließzylinder untersetzt und führt mehr als eine Umdrehung bei einem zweitourigen Sperrvorgang aus. Daraus folgt, dass die Wechselbetätigung über den Schlüssel und das Getriebe im Zuge des zweitourigen Sperrvorganges mehrfach erfolgt. Die Falle wird also auch bei noch ausgeschobenem Riegel in zweckloser Weise zurückgezogen, sobald das abtreibende Zahnrad in die Betätigungsstellung für den Wechselhebel gelangt. Da die Falle ja im ausgeschobenen Zustand ebenfalls eine Riegelfunktion erfüllt, ist es wünschenswert, wenn deren Rückzug über den Wechsel, also durch Schlüsselbetätigung, nur am Ende des Aufsperrens erfolgt.

Aus der DE 32 13 452 A1 ist es bekannt, bei einem Treibstangenschloss den Wechselhebel mittels einer Schwinge in Abhängigkeit von der Stellung der Treibstangen aus dem Eingriffsbereich eines Mitnehmers des Schließzylindergetriebes zu schwenken, wenn die Falle nicht betätigt werden soll. Dazu weist eine Treibstange eine Nase mit einer Steuerfläche auf, die die Winkelstellung der Schwinge und damit des Wechselhebels verändert. Die Ausführung erfordert eine Spezialkonstruktion des gesamten Schlossaufbaues, sodass etwa ein Nachrüsten kaum möglich erscheint.

Aus EP-A5-0 575 701 ist ein Schloss, insbesondere Einsteckschloss für eine Außentür, mit einem Riegel und einer Falle, die sich parallel verschiebbar in einem Schlossgehäuse befinden entnehmbar, wobei der Riegel mittels eines Schlüssels betätigbar oder in Schließstellung sperrbar ist und wobei die Falle wahlweise mittels eines Drückers mit Drückernuss oder mittels des Schlüssels betätigbar ist. Dieses bekannte Schloss ist gekennzeichnet durch eine in das Schlossgehäuse einsetzbare, ein Zwischengehäuse od. dgl. aufweisende Einbaueinheit mit dem Riegel und einer Aufnahme für einen Schließzylinder, wobei durch den Schließbart des Schließzylinders ein zweiteiliger Wechsel antreibbar ist, dessen gelenkig mit einem Wechselunterteil verbundenes Wechseloberteil drehbar an der Drückernuss gelagert und mit der Falle antriebsverbunden ist oder dass der Riegel über mindestens eine Zapfen-Schlitzverbindung mit einer quer zu seiner Verschieberichtung im Schlossgehäuse und/oder im Zwischengehäuse verschiebbaren Treibstange antriebsverbunden ist, die über eine weitere Zapfen-Schlitzverbindung mit einem an der Drückernuss begrenzt drehbar gelagerten Hebel antriebsverbunden ist, wobei der Schließbart mit einem Sperrriegel für die Treibstange zusammenwirkt. Es wird der Wechselhebel mit Hilfe eines Zapfens in einem Steuerschlitz geführt. Sowohl bei Wechselbetätigung als auch bei Verriegeln über den Zylinder erfolgt stets eine Zwangsführung des Wechselhebels. Der vom Zahnrad vorstehende Anschlag hebt den Wechselhebel bei Schlüsselbetätigung und der Wechselhebel wird dabei gleichzeitig nach links weggezogen. Dies ergibt sich durch die Zwangsführung, die sich infolge der Reibung bei Wechselbetätigung ungünstig auswirkt.

Die Erfindung zielt darauf ab, eine allenfalls nachrüstbare, besonders schmale, einfache und betriebssichere Schlosskonstruktion zu schaffen, die eine mehrfache Wechselbetätigung während eines Verriegelungs- oder Entriegelungsvorganges vermeidet. Dies wird dadurch erreicht, dass der Steuerschlitz in der Offenstellung der Verriegelung der Bahn des Zapfens bei Wechselbetätigung folgt und zur ungehinderten Bewegung des Zapfens an dem Ende des Steuerschlitzes für den Zapfen freigestellt ist. Durch die Steuerfläche wird der Wechselhebel ausgekuppelt, wenn das Mehrriegelschloss verriegelt (eintourig, zweitourig) und mit dem betätigenden Element in der Schlossmechanik, hier mit dem abtreibenden Zahnrad bzw. dessen Mitnehmer gekuppelt, sobald die Verriegelung offen ist. Die Steuerung erfolgt also in Abhängigkeit von der Verschiebelage der Schubstange bzw. der Schubstangen bei geteilten, gegenläufigen Schubstangen und wird durch wenige Bauteile, die bei einem Mehrriegelschloss auch nachrüstbar sind, erreicht. Eine besonders schmale Bauweise kann realisiert werden.

Für die Fallenbetätigung ist es zweckmäßig, wenn der Steuerschlitz über einen Teil seiner Gesamtlänge in Verschieberichtung der Schubstange läuft und an seinem fallenseitigen Ende in Richtung auf den fallenseitigen Anlenkpunkt des Wechselhebels abgewinkelt ist. Um auch bei der Verriegelungsstellung eine Kontrollmöglichkeit zu schaffen, die darin besteht, dass man durch Niederdrücken des Drückers versucht, ob die Tür tatsächlich versperrt bzw. verriegelt ist, wird vorgeschlagen im Bereich des verriegelungsseitigen Endes des Steuerschlitzes eine Ausnehmung zur Aufnahme und Freistellung des Zapfens bei Fallenbetätigung durch den Drücker im versperrten Zustand des Mehrriegelschlosses vorgesehen ist.

Ein Ausführungsbeispiel des Erfindungsgegenstandes ist in den Zeichnungen schematisch dargestellt. Fig. 1 zeigt ein Mehrriegelschloss nur mit den für das Verständnis der Erfindung erforderlichen Bauteilen in Prinzipdarstellung in Entriegelungsstellung (Offenstellung), Fig. 2 das Schloss nach Fig. 1 bei Wechselbetätigung, Fig. 3 das Schloss nach Fig. 1 bei Drückerbetätigung, Fig. 4 das Schloss in der Sperrstellung und Fig. 5 das Schloss gemäß Fig. 4 und Kontroll-Drückerbetätigung.

Ein Mehrriegelschloss gemäß Fig. 1 bis Fig. 5 umfasst einen Schließzylinder 1 in einem Schlossgehäuse 2. Ein Zahnrad 3 ist mit einer Sperrnase des Schließzylinders 1 formschlüssig verbunden und übernimmt die Drehbewegung eines Schlüssels im Schließzylinder um sie über ein Getriebe 4 als lineare Bewegung einer Schubstange (nicht dargestellt) und letztlich als Ausschub oder Rückzugbewegung an mehrere Riegel, darunter auch an den Riegel 5 im Schlossgehäuse 2 zu übertragen. Das abtreibende Zahnrad 6 des Getriebes 4 hat eine Doppelfunktion. Es übernimmt nicht nur die Kraftübertragung an die Schubstange bzw. die Schubstangen, sondern es trägt auch einen Mitnehmer 7, hier beispielsweise als Stift ausgebildet. Gemäß Fig. 1 stützt sich auf den Mitnehmer 7 ein Wechselhebel 8 ab, der an seinen anderen Ende im Knie eines Winkelhebels 9 drehbar angelenkt ist. Der Winkelhebel 9 verfügt über einen gehäusefesten Drehpunkt 10 und über einen Stift 11, der in ein Langloch 12 eines Fallenschaftes 13 eingreift. Die Falle 14 wird gegen Federkraft (Feder nicht dargestellt) zurückgezogen, wenn sich das Zahnrad 6 im Uhrzeigersinn bewegt. Es wird dann (gemäß Fig. 2) der Wechselhebel 8 angehoben und dadurch der Winkelhebel 9 verschwenkt, wobei letzterer die Falle 14 über die Stift-Langlochverbindung zurückzieht. Diese Bewegung des Zahnrades 6 resultiert aus einem Weiterdrehen des Schlüssels im Zylinder nach dem Aufsperren, wenn ohne Handbetätigung des Drückers die Tür geöffnet werden soll.

Fig. 1 zeigt ferner noch eine Steuerkulisse 15, die als Schieber ausgebildet ist und formschlüssig mit der Schubstange verbunden ist. Die Steuerkulisse 15 macht damit jede Bewegung der Schubstange nach oben und unten in die Verriegelungsstellung bzw. in die Offenstellung mit. Die Steuerkulisse 15 verfügt über einen Steuerschlitz 16 in den ein Zapfen 17 des Wechselhebels 8 eingreift. Bei der oben beschriebenen Wechselbetätigung gemäß Fig. 2 wandert der Zapfen 17 in Schlitz 16 nach oben rechts. Der Schlitz 16 ist so ausgebildet, dass er genau der Bahn des Zapfens 17 in die Position nach Fig. 2 folgt.

Fig. 3 zeigt die Drückerbetätigung des Mehrriegelschlosses. Das Zahnrad 6 bleibt in der Position nach Fig. 1. Durch den Drücker, eine Drückernuss 18 und den Winkelhebel wird die Falle zurückgezogen, wobei sich der Zapfen 17 ebenso wie in Fig. 2 unbehindert im Steuerschlitz 16 bewegt.

Wenn das Mehrriegelschloss gesperrt wird (Fig. 4), dann bewegt sich die Schubstange nach oben und nimmt die Steuerkulisse 15 nach oben mit. Die Steuerfläche im Steuerschlitz 16 fährt ebenfalls nach oben und drückt den Zapfen 17 nach außen, wodurch der Wechselhebel 8 vom Zahnrad 6 und insbesondere aus seiner Kuppelstellung mit dem Mitnehmer 7 sowie aus der Kreisbahn desselben wegschwenkt.

Der Wechselhebel 8 bleibt ausgekuppelt, solange der Riegel 5 ausgeschoben ist, gleichgültig welchen Drehwinkel das Zahnrad 6 beschreibt. Der Zapfen 7 bewegt sich dann neben dem Ende des Wechselhebels 8 vorbei. Erst dann, wenn wieder ganz aufgesperrt und die Steuerkulisse 15 zusammen mit der Schubstange nach unten geschoben und der Riegel 5 eingezogen ist (Fig. 1) verschenkt die Steuerfläche im Steuerschlitz 16 durch ihre Abwärtsbewegung über den Zapfen 17 den Wechselhebel 8 nach rechts in die Bahn des Mitnehmers 7, auf den das sattelförmig ausgenommene Ende des Wechselhebels 8 aufreitet. Bei Weiterdrehung des Schlüssels über das Aufsperren hinaus ergibt sich die Situation nach Fig. 2, also die Wirkung des Wechselhebels 8 mit Rückzug der Falle 14.

Fig. 5 zeigt die Sperrstellung mit zweitourig ausgeschobenem Riegel 5 (ähnlich Fig. 4) nochmals. Auch in dieser Stellung soll es möglich sein, die Falle 14 zurückzuziehen, um kontrollieren zu können, ob das Schloss tatsächlich versperrt ist. Dies erfolgt durch Drückerbetätigung über die Nuss 18 und dem Winkelhebel 9. Die Steuerkulisse 15 bewegt sich dabei nicht, wohl wird aber der Wechselhebel 8 durch den Winkelhebel 9 nach oben rechts mitgezogen. Dies wäre wegen Kollision des unteren Endes des Wechselhebels 8 mit der Stulpinnenwand nicht ohne weiteres möglich, hätte der Steuerschlitz 16 nicht eine Ausnehmung 19 in die der Zapfen 17 bei Drückerbetätigung und versperrten Schloss eintauchen kann.

## Patentansprüche

1. Mehrriegelschloss mit Schlüsselbetätigung und einem Zahnradgetriebe (4) zwischen dem Schließzylinder (1) und einer Verzahnung mindestens einer die Verriegelung betätigenden Schubstange oder eines Schubstangenanschlussstückes, wobei ein Zahnrad, insbesondere das abtreibende Zahnrad (6), einen Mitnehmer (7) für die Betätigung eines Wechselhebels (8) für das Zurückziehen einer Schlossfalle (14) aufweist und wobei der Wechselhebel (8) fallenseitig drehbar gelagert ist und mit seinem von der Falle (14) abgewandten Ende im Bereich des Mitnehmers (7) liegt und auf der Schubstange oder auf einer mit dieser kinematisch verbundenen Steuerkulisse (15) eine Steuerfläche zur Führung des Wechselhebels (8) in den Drehkreis des Mitnehmers (7) bei Offenstellung der Verriegelung bzw. zum Auslenken aus diesem Drehkreis und somit zur Freistellung gegenüber dem Mitnehmer (7) bei Verschlussstellung der Verriegelung vorgesehen ist, wobei die Steuerkulisse (15) als ein im Schlossgehäuse (2) in Verschieberichtung der Schubstange geführter, mit der Schubstange gekuppelter Schieber ausgebildet ist, der einen in Verschieberichtung der Schubstangen laufenden Steuerschlitz (16) aufweist, in den ein Zapfen (17) des Wechselhebels (8) eingreift und der Steuerschlitz (16), dessen Länge annähernd dem Verschiebeweg der Schubstangen entspricht, den Wechselhebel (8) kreuzt, wodurch der Steuerschlitz (16) beim Schließen der Verriegelung und damit Vorschieben der Schubstange den Wechselhebel (8) mittels des Zapfens (17) von dem Mitnehmer (7) abhebt und beim Entriegeln und damit Zurückziehen der Schubstange den Wechselhebel (8) in die Bahn des Mitnehmers (7) lenkt, **dadurch gekennzeichnet, dass** der Steuerschlitz (16) in der Offenstellung der Verriegelung der Bahn des Zapfens (17) bei Wechselbetätigung folgt und zur ungehinderten Bewegung des Zapfens (17) an dem Ende des Steuerschlitzes (16) für den Zapfen (17) freigestellt ist.

2. Mehrriegelschloss nach Anspruch 1, **dadurch gekennzeichnet, dass** der Steuerschlitz über einen Teil seiner Gesamtlänge in Verschieberichtung der Schubstangen läuft und an seinem fallenseitigen Ende in Richtung auf den fallenseitigen Anlenkpunkt des Wechselhebels (8) abgewinkelt ist.

3. Mehrriegelschloss nach den Ansprüchen 1 oder 2, **dadurch gekennzeichnet, dass** im Bereich des verriegelungsseitigen Endes des Steuerschlitzes (16) eine Ausnehmung (19) zur Aufnahme und Freistellung des Zapfens (17) bei Fallenbetätigung durch den Drücker im versperrten Zustand des Mehrriegelschlosses vorgesehen ist.

## Claims

1. Multi-bolt lock with key actuation and a toothed gearing (4) between the locking cylinder (1) and gear teeth of at least one push rod actuating the lock or of a push rod connection piece, wherein a toothed gear, in particular the driving toothed gear (6), has a driver (7) for actuating a change lever (8) to withdraw a lock latch (14) and wherein the change lever (8) is rotatably mounted on the latch side and rests with its end remote from the latch (14) in the region of the driver (7) and a control face is provided on the push rod or on a control link (15) kinematically connected thereto to guide the change lever (8) in the rotary circle of the driver (7) in the open position of the lock or for deflection from this rotary circle and therefore for release with respect to the driver (7) in the closed position of the lock, the control link (15) being formed as a slide guided in the lock housing (2) in the displacement direction of the push rod and coupled to the push rod, the slide having a control slot (16) running in the displacement direction of the push rods, in which control slot a pin (17) of the change lever (8) engages and the control slot (16), the length of which virtually corresponds to the displacement path of the push rods, crosses the change lever (8), so the control slot (16) lifts the change rod (8) from the driver (7) by means of the pin (17) on closing of the lock and therefore advancing of the push rod and, during unlocking and therefore withdrawal of the push rod, steers the change lever (8) into the path of the driver (7), **characterised in that** the control slot (16), in the open position of the lock, follows the path of the pin (17) on change actuation and is released for unimpeded movement of the pin (17) at the end of the control slot (16) for the pin (17).

2. Multi-bolt lock according to claim 1, **characterised in that** the control slot runs in the displacement direction of the push rods over part of its total length and is angled off at its end on the latch side in the direction of the articulation point of the change lever (8) on the latch side.

3. Multi-bolt lock according to either of claims 1 or 2, **characterised in that** a recess (19) is provided in the region of the locking-side end of the control slot (16) to receive and release the pin (17) on actuation of the latch by the push member in the locked state of the multi-bolt lock.

## Revendications

1. Serrure à plusieurs pênes, actionnée par une clé et avec une transmission à engrenages (4) entre le cylindre de serrure (1) et une denture d'au moins une barre de poussée actionnant le verrouillage ou d'une pièce de liaison de barre de poussée, dans laquelle serrure une roue dentée, en particulier la roue dentée (6) d'entraînement final ou aval, comporte un organe d'entraînement (7) pour l'actionnement d'un levier d'entraînement alterné (8) pour le retrait d'un pêne demi-tour (14) de serrure et dans laquelle le levier d'entraînement alterné (8) est monté rotatif du côté du pêne et est disposé, par son extrémité opposée au pêne demi-tour (14), dans la zone de l'organe d'entraînement (7) et il est prévu, sur la barre de poussée ou sur une coulisse de commande (15) reliée cinématiquement à cette barre, une surface de commande pour le guidage du levier (8) d'entraînement alterné sur le cercle de rotation de l'organe d'entraînement (7) en position ouverte du verrouillage ou pour le guidage de sortie hors de ce cercle de rotation et, en conséquence, pour la position de libération par rapport à l'organe d'entraînement (7) en position de fermeture du verrouillage, la coulisse de commande (15) étant réalisée comme un organe d'entraînement qui est guidé dans le boîtier (2) de serrure dans la direction de coulissement de la barre de poussée, est accouplé à la barre de poussée et qui comporte une fente de commande (16) qui court dans la direction de coulissement des barres de poussée, dans laquelle fente s'engage un téton (17) du levier (8) d'entraînement alterné et laquelle fente de commande (16) dont la longueur correspond approximativement à la course de coulissement des barres de poussée, croise le levier (8) d'entraînement alterné, dans laquelle serrure la fente de commande (16), au cours de la fermeture du verrouillage et donc le précoulissement de la barre de poussée, décolle au moyen du téton (17) le levier (8) d'entraînement alterné de l'organe d'entraînement (7) et, au cours du retrait du pêne et donc du retrait de la barre de poussée, oriente le levier (8) d'entraînement alterné sur la voie de passage de l'organe d'entraînement (7), **caractérisée en ce que** la fente de commande (16), en position ouverte du verrouillage, sert de voie de passage du téton (17) au cours de l'actionnement alterné et constitue une voie libre pour le téton (17), afin de permettre le déplacement sans entrave du téton (17) à l'extrémité de la fente de commande (16).

2. Serrure à plusieurs pênes selon la revendication 1, **caractérisée en ce que** la fente de commande se développe sur une partie de sa longueur totale dans la direction de coulissement des barres de poussée et est coudée à son extrémité du côté du pêne demi-tour dans la direction du point d'articulation du levier (8) d'entraînement alterné.

3. Serrure à plusieurs pênes selon la revendication 1 ou 2, **caractérisée en ce qu'**est prévue dans la zone de l'extrémité de la fente de commande (16), du côté du verrouillage, une partie évidée (19) pour la réception et la position de libération du téton (17) au cours de l'actionnement du pêne demi-tour par la poignée, à l'état fermé de la serrure à plusieurs pênes.
